# EUROPÄISCHE PATENTSCHRIFT

(11) **EP 0 094 519 B1**
(45) Veröffentlichungstag und Bekanntmachung des Hinweises auf die Patenterteilung: **15.10.1986**
(21) Anmeldenummer: 83103844.3
(22) Anmeldetag: 20.04.1983
(51) Int. Cl.: F21M 3/12

(54) **Abgeblendeter Fahrzeugscheinwerfer**
Non dazzling vehicle headlamp
Projecteur non-éblouissant pour véhicule

(30) Priorität: 18.05.1982 DE 3218703
(43) Veröffentlichungstag der Anmeldung: 23.11.1983
(73) Patentinhaber: Hella KG Hueck & Co., D-59538 Lippstadt (DE)
(72) Erfinder: Ernst, Hans-Otto, Dr., D-4780 Lippstadt (DE); Röhling, Wilhelm, D-4780 Lippstadt (DE)

## Beschreibung

Die Erfindung bezieht sich auf einen abgeblendeten Fahrzeugscheinwerfer, bei dem ein Reflektor verwendet wird, der in den axialen Längsschnitten jeweils einen Abschnitt von Ellipsen bildet, die in einem Scheitelpunkt und dem dazugehörigen Brennpunkt deckungsgleich sind und deren Exzentrizität von dem vertikalen axialen Längsschnitt zu dem horizontalen axialen Längsschnitt zunimmt. In der Vertikalebene des zweiten Brennpunktes der sich im vertikalen axialen Längsschnitt des Reflektors ergebenden Ellipse ist ein Blendschirm angeordnet, der mit seiner oberen Kante die Hell- Dunkel-Grenze erzeugt. In dem zweiten Brennpunkt der sich im horizontalen axialen Längsschnitt des Reflektors ergebenden Ellipse ist eine konvexe Sammellinse angeordnet, die mit ihrer Brennebene in dem Brennpunkt der sich im vertikalen axialen Schnitt des Reflektors ergebenden Ellipse liegt. Ein derartiger in der DE-A-24 46 521 beschriebener Scheinwerfer erzeugt ein Lichtbild, welches in vertikaler Richtung stark gebündelt ist, während es in der Horizontalen gestreut ausfällt. Die seitliche Streuung ist jedoch noch so gering, daß Gegenstände am seitlichen Fahrbahnrand, wie z.B. Verkehrsschilder, nicht genügend ausgeleuchtet werden. Um diesen Nachteil zu beseitigen, wird in der DE-A-24 25 335 bereits vorgeschlagen, daß zwischen der konvexen Sammellinse und dem die Hell-Dunkel-Grenze erzeugenden Blendschirm seitlich und oberhalb der Reflektorachse jeweils ein Reflektorabschnitt angeordnet ist, die für eine stärkere Ausleuchtung der Seitenbereiche sorgen sollen. Nachteilig bei die ser Scheinwerferausführung ist, daß die zwischen Blendschirm und Konvexlinse angeordneten seitlichen Reflektorabschnitte nur unter großem Aufwand exakt und funktionssicher in Relation zu dem Hauptreflektor befestigt werden können. Außerdem ist der Abstand zwischen der Sammellinse und dem Blendschirm in der Praxis durch den Unterschied der Exzentrizität zwischen den sich im horizontalen und im vertikalen Längsschnitt des Hauptreflektors ergebenden Ellipsenabschnitten vorbestimmt. Dieser Abstand ist in der Praxis zu klein, un eine genügend große Reflexionsfläche zu erhalten.

In der US-A-1 393 573 ist ein Fahrzeugscheinwerfer offenbart, der einen ellipsoidförmigen Reflektor aufweist, dessen öffnung von einer Lichtscheibe abgedeckt ist. Diese Lichtscheibe weist in ihrem Zentrum eine bikonkave Sammellinse auf, die sowohl das von dem Reflektor reflektierte als auch das direkt aus der Glühlampe ausfallende Licht parallel richtet. Die um die Sammellinse herum liegende Kreisringfläche weist Ringprismen auf, welche das direkt aus der Glühlampe auf die Lichtscheibe auftreffende Licht ebenfalls parallel richten. Ein solcher Scheinwerfer erzeugt ein stark gebündeltes Fernlicht und ist nicht anwendbar als abgeblendeter Fahrzeugscheinwerfer.

Aufgabe der Erfindung ist es, die Lichtverteilung der vorstehend beschriebenen bekannten Scheinwerfer so zu verbessern, daß eine erhöhte Ausleuchtung der Fahrbahnränder und der Bereiche unmittelbar vor dem Fahrzeug erreicht wird. Darüber hinaus soll der Scheinwerfer konstruktiv derart verbessert werden, daß die die seitliche Fahrbahnausleuchtung bewirkenden Bauteile einfacher und mit einer größeren Toleranz gefertigt und montiert werden können.

Die Erfindung bezieht sich daher auf einen Scheinwerfer mit einem schalenförmigen Reflektor, dessen innenliegende Reflexionsfläche in den axial en Längsschnitten jeweils einen Abschnitt von Ellipsen bildet, von denen ein Scheitelpunkt und der dazugehörige Brennpunkt deckungsgleich sind und deren Exzentrizität von dem vertikalen axialen Längsschnitt zu dem horizontal en axialen Längsschnitt zunimmt und mit einem in der Vertikalebene des zweiten Brennpunktes der sich im vertikalen axialen Längsschnitt des Reflektors ergebenden Ellipse angeordneten und die Hell-Dunkel-Grenze erzeugenden Blendschirm und einer im zweiten Brennpunkt des sich im horizontalen axialen Längsschnittes de s Reflektors ergebenden Ellipse angeordneten konvexen Sammellinse, deren Grundfläche rechteckig ist. Die Aufgabe wird erfindungsgemäß dadurch gelöst, daß die Grundfläche der Linse ein hochkant stehendes Rechteck ist, dessen Seiten in einem Verhältnis > 1,2:1 stehen und daß seitlich der Linse eine Frismenscheibe angeordnet ist, die das direkt aus der Glülampe austretende Licht in der Vertikalen sammelt und insgesamt nach unten lenkt und in der Horizontalen zur Linsenachse hin ablenkt.

Durch die schmalere Ausgestaltung der Konvexlinse kann die Prismenscheibe breiter ausgestaltet werden, so daß direktes Licht aus einem größeren Raumwinkel auf sie auftrifft. Die Anordnung der Prismenscheibe neben der Konvexlinse hat gegenüber dem Stand der Technik noch den weiteren Vorteil, daß die beleuchtete optische Abschlußscheibe, die neben der Lichtlenkung auch noch die Funktion einer Signalfläche hat, vergrößert wird. Scheinwerfer haben bekanntlich nicht nur die Aufgabe, das vor dem Fahrzeug befindliche Feld auszuleuchten, damit der Fahrzeuglenker gut sieht, sondern haben darüber hinaus auch noch die Funktion einer Signalleuchte, die dem Begegnungsverkehr das Annähern eines Fahrzeugs signalisiert.

Weiterhin ist es vorteilhaft, die Sammellinse als eine plankonvexe Sammellinse auszuführen und sie mit ihrer Planfläche zumindest in etwa in dem äußeren Brennpunkt des sich im horizontalen axialen Schnitt der Reflexionsfläche des Reflekfors ergebenden Ellipsenabschnitts anzuordnen. Damit kann die Linse besonders schmal ausgeführt werden, und die Abbildung der Blendenkante erfolgt im mittleren Bereich de Linse, wodurch eine schärfere Abbildung erreich wird.

Wegen der hohen Temperaturen hat es sich als vorteilhaft herausgestellt, die konvexe Sammellinse aus Glas auszuführen. Die Prismenscheibe wird wegen der einfacheren und genaueren Herstellbarkeit vorteilhafterweise aus Kunststoff hergestellt. Weiterhin ist es vorteilhaft, auf beiden Seiten der Konvexlinse eine Prismenscheibe anzuordnen, damit die Lichtverteilung vor dem Fahrzeug soweit wie erforderlich und vorteilhaft symmetrisch ist. Damit das Licht direkt aus der Glühlampe auf die beiden seitlich der Linse angeordneten Prismenscheiben möglichst rechtwinklig auftrifft, stehen diese in einem stumpfen Winkel zueinander. Weiterhin ist es vorteilhaft, die beiden Prismenscheiben einteilig auszufüren und die Linse in eine zentrale Öffnung der Prismenscheibe einzukleben.

Die Zeichnung veranschaulicht ein vorteilhaftes Ausführungsbeispiel, und zwar zeigt
Figur 1 einen vertikalen axialen Längsschnitt und
Figur 2 einen horizontalen axialen Längsschnitt durch den Scheinwerfer, während
Figur 3 einen Schnitt nach der Linie A-A darstellt.

Figur 1 zeigt den eine Halbellipse bildenden Reflektor 1 mit den Halbachsen a und b sowie mit dem inneren Brennpunkt F und dem äuß eren Brennpunkt F1. In der Vertikalebene des Brennpunkts F1 ist ein Blendschirm 2 angeordnet, dessen obere, im wesentlichen horizontal verlaufende Kante die Hell-Dunkel-Grenze erzeugt.

In Figur 2 ist der horizontale Schnitt des Reflektors 1 dargestellt mit den Halbachsen a1 und b1 und dem Brennpunkt F. Die Halbachsen a1 und b1 sind größer ausgeführt als die Halbachsen a und b im vertikalen Schnitt. Di e Schnitte zwischen dem horizontalen und vertikalen Schnitt des Reflektors weisen ebenfalls Halbellipsen auf, die kontinuierlich ineinander übergehen. Alle Ellipsen haben einen deckungsgleichen Brennpunkt F und einen deckungsgleichen Scheitelpunkt S. In dem äußeren zweiten Brennpunkt F2 der sich im horizontalen axialen Längsschnitt ergebenden Ellipse des Reflektors 1 ist die konvexe Sammellinse 3 angeordnet. Die Brennweite dieser Sammellinse 3 entspricht dem Abstand zwischen F1 und F2.

Die konvexe Sammellinse 3 ist in der Grundfläche 4 rechteckig derart ausgeführt, daß sie ein hochkant stehendes Rechteck bildet, dessen Seiten in einem Verhältnis von > 1,2:1 stehen. An den Seitenflächen 5 und 5 der Linse sind flügelartig Prismenscheiben 7 und 8 angeordnet, die das direkt aus der im Brennpunkt F angeordneten Glühlampe ausfallende Licht ablenken. Die Lichtstrahlen 9 werden durch Prismen 10 in etwa parallelverlaufend gebündelt und das gesamte Lichtbühdel zur Fahrbahn hin geneigt. In vertikaler Ebene werden die Strahlen 11 zur Mittelachse X des Scheinwerfers hin, die auch zugleich Mittelachse des Reflektors 1 ist, durch Prismen 12 abgelenkt. Die Strahlen 11 verlauf en jedoch auch nach der Ablenkung noch divergierend, so daß eine größere Seitenstreuung erzielt wird.

Die flügelartig ausgebildeten Prismenscheiben 7 und 8 sind einteilig ausgeführt. Dabei ist die Linse 3 in eine zentrale Öffnung der einteiligen Prismenscheibe eingesetzt.

## Patentansprüche

1. Abgeblendeter Fahrzeugscheinwerfer mit einem schalenförmigen Reflektor (1), dessen innenliegende Reflexionsfläche in den axialen Längsschnitten jeweils einen Abschnitt von Ellipsen bildet, von denen ein Scheitelpunkt (S) sowie der dazugehörige Brennpunkt (F) deckungsgleich sind und deren Exzentrizität von dem vertikalen axialen Längsschnitt zu dem horizontalen axialen Längsschnitt zunimmt und mit einem in der Vertikalebene des zweiten Brennpunktes (F1), der sich im vertikalen axialen Längsschnitt des Reflektors ergebenden Ellipse angeordneten und die Hell-Dunkel-Grenze erzeugenden Blendschirm (2) und einer im zweiten Brennpunkt (F2) des sich im horizontalen axialen Längsschnittes des Reflektors (1) ergebenden Ellipse angeordneten konvexen Sammellinse (3), deren Grundfläche (4) rechteckig ist, dadurch gekennzeichnet, daß die Grundfläche (4) der Linse ein hochkant gestelltes Rechteck ist, dessen Seiten in einem Verhältnis > 1, 2: 1 stehen und daß seitlich der Linse (3) eine Prismenscheibe (7, 8) angeordnet ist, die das direkt aus der Glühlampe austretende Licht (10, 11) in der Vertikalen sammelt und insgesamt nach unten ablenkt und in der Horizontalen zur Linsenachse (X) hin ablenkt.

2. Abgeblendeter Fahrzeugsche inwerfer nach Anspruch 1, da durch gekennzeichnet, daß die Sammellinse (3) als eine plankonvexe Sammellinse ausgeführt ist und mit ihrer Planfläche zumindest in etwa in dem äußeren Brennpunkt (F2) des sich im horizontalen axialen Schnitt der Reflexionsfläche des Reflektors (1) ergebenden Ellipsenabschnitts liegt.

3. Fahrzeugscheinwerfer nach Anspruch 1 oder 2, dadurch gekennzeichnet, daß die konvexe Sammellinse (3) aus Glas und die Prismenscheibe (7, 8) aus Kunststoff hergestellt ist.

4. Fahrzeugscheinwerfer nach einem der vorstehenden Ansprüche, dadurch gekennzeichnet, daß auf beiden Seiten (5, 6) der Linse (3) eine Prismenscheibe (7, 8) angeordnet ist.

5. Fahrzeugscheinwerfer nach einem der vorstehenden Ansprüche, dadurch gekennzeichnet, daß die beiden seitlich der Linse (3) angeordneten Prismenscheiben (7, 8) in einem stumpfen Winkel zueinander stehen.

6. Fahrzeugscheinwerfer nach einem der vorstehenden Ansprüche, dadurch gekennzeichnet, daß die beiden Prismenscheiben (7, 8) einteilig ausgeführt sind und die Linse (3) in eine zentrale Öffnung der Prismenscheibe (7, 8) eingeklebt ist.

7. Fahrzeugscheinwerfer nach einem der vorstehenden Ansprüche, dadurch gekennzeichnet, daß die Prismenscheiben (7, 8) von dem Reflektor aus gesehen konkav gewölbt sind.

8. Fahrzeugscheinwerfer nach Anspruch 7, dadurch gekennzeichnet, daß die Prismenscheiben (7, 8) einen Zylinderabschnitt bilden, dessen Mittelpunkt der Brennpunkt (F) des Reflektors (1) ist.

## Claims

1. Dipped vehicle headlight, with a dished reflector (1) whose internal reflector surface in the axial longitudinal sections forms in each case respective segments of ellipses whereof the vertices (S) and the associated focal points (F) are congruent, and whereof the eccentricity increases from the vertical axial longitudinal section to the horizontal axial longitudinal section, and with an anti-dazzle shield (2) which produces the light-dark boundary and which is situated in the vertical plane of the second focal point (F1) of the ellipse formed in the vertical axial longitudinal section of the reflector, and with a convex condensing lens (3) whose base (4) is rectangular and which is situated at the second focal point (F2) of the ellipse formed in the horizontal axial longitudinal section of the reflector (1), characterised in that the base (4) of the lens is an upended rectangle whose sides are in a ratio of > 1.2: 1, and that laterally of the lens (3) there is arranged a prism disc (7, 8) which collects the light (10,11) in the vertical plane issuing directly from the incandescent lamp and deflects it as a whole downwards, and in the horizontal plane deflects it towards the lens axis (X).

2. Dipped vehicle headlight according to claim 1, characterised in that the condensing lens (3) is constructed as a piano-convex condensing lens and is situated with its plane surface at least approximately at the outer focal point (F2) of the ellipse sector formed in the horizontal axial section of the reflection surface of the reflector (1 ).

3. Vehicle headlight according to claim 1 or 2, characterised in that the convex condensing lens (3) is made of glass, and the prism disc (7, 8) is made of synthetic plastic material.

4. Vehicle headlight according to one of the preceding claims, characterised in that a prism disc (7, 8) is arranged at both sides (5,6) of the lens (3).

5. Vehicle headlight according to one of the preceding claims, characterised in that the two prism discs (7, 8) arranged laterally of the lens (3) are situated at an obtuse angle relatively to one another.

6. Vehicle headlight according to one of the preceding claims, characterised in that the two prism discs (7,8) are made in one piece and the lens (3) is adhesively secured in a central aperture of the prism disc (7, 8).

7. Vehicle headlight according to one of the preceding claims, characterised in that the prism discs (7, 8) are concavely curved as seen from the reflector.

8. Vehicle headlight according to claim 7, characterised in that the prism discs (7, 8) form a cylinder segment whose centre point is the focal point (F) of the reflector (1).

## Revendications

1 - Projecteur de véhicule à feu de croisement comprenant un réflecteur en cuvette (1) dont la surface réfléchissante intérieure forme respectivement dans les coupes longitudinales axiales, des segments d'ellipses dont les sommets (S) et les foyers correspondants (F) sont en coïncidence, et dont l'excentricité croît de la coupe longitudinale axiale verticale vers la coupe longitudinale axiale horizontale, un écran de feu de croisement, disposé dans le plan vertical du deuxième foyer (F1) de l'ellipse formée par la coupe longitudinale axiale verticale du réflecteur et qui forme la limite clairsombre, et une lentille convergente convexe (3), disposée au deuxième foyer (F2) de l'ellipse formée par la coupe longitudinale axiale horizontale du réflecteur (1), dont la surface de base (4) est rectangulaire, caractérisé en ce que la surface de base (4) de la lentille est un rectangle à grand axe vertical dont les côtés sont dans un rapport > 1,2:1 et en ce que, latéralement à la lentille, est disposée une plaque à prismes (7,8) qui, dans le plan vertical fait converger la lumière (10, 11) qui est directement issue de la lampe à incandescence et la dévie globalement vers le bas, tandis que, dans le plan horizontal, elle la dévie vers l'axe (X) de la lentille.

2 - Projecteur de véhicule à feu de croisement selon la revendication 1, caractérisé en ce que la lentille convergente (3) est constituée par une lentille convergente plan-convexe dont la surface plane se trouve au moins approximativement au foyer extérieur (F2) du segment d'ellipse formé par la coupe axiale horizontale de la surface réfléchissante du réflecteur (1).

3 - Projecteur de véhicule selon la revendication 1 ou la revendication 2, caractérisé en ce que la lentille convergente convexe (3) est fabriquée en verre et la plaque à prismes (7) en matière plastique.

4 - Projecteur de véhicule selon l'une des revendications précédentes, caractérisé en ce que, sur chacun des deux côtés (5,6) de la lentille (3) est disposée une plaque à prismes (7, 8).

5 - Projecteur de véhicule selon une des revendications précédentes, caractérisé en ce que les deux plaques à prismes (7, 8) disposées latéralement à la lentille (3) forment entre elles un angle obtus.

6 - Projecteur de véhicule selon une des revendications précédentes, caractérisé en ce que les deux plaques à prismes (7, 8) sont réalisées en une seule pièce et en ce que la lentille (3) est collée dans une ouverture centrale de la plaque à prismes (7, 8).

7 - Projecteur de véhicule selon une des revendications précédentes, caractérisé en ce que les plaques à prismes (7, 8) sont bombées avec une forme concave, vu du réflecteur.

8 - Projecteur de véhicule selon la revendication 7, caractérisé en ce que les plaques à prismes (7, 8) forment un segment de cylindre dont le centre est le foyer (F) du réflecteur (1).
